# EUROPÄISCHE PATENTSCHRIFT

(11) **EP 0 101 462 B1**
(45) Veröffentlichungstag und Bekanntmachung des Hinweises auf die Patenterteilung: **26.07.1989**
(21) Anmeldenummer: 83900631.9
(22) Anmeldetag: 15.02.1983
(51) Int. Cl.: F23D 1/00, F23D 11/00, F23D 11/10, F23D 17/00

(54) **BRENNER FÜR STAUBFÖRMIGE, GASFÖRMIGE UND/ODER FLÜSSIGE BRENNSTOFFE**
BURNER FOR PULVERULENT, GASEOUS AND/OR LIQUID FUELS
BRULEUR POUR CARBURANTS A L'ETAT POUDREUX, GAZEUX ET/OU LIQUIDE

(30) Priorität: 17.02.1982 DE 3206074
(43) Veröffentlichungstag der Anmeldung: 29.02.1984
(73) Patentinhaber: KÖRTING HANNOVER AG, D-30453 Hannover (DE)
(72) Erfinder: WIEDMANN, Uwe, D-3003 Ronnenberg 1 (DE); HUPE, Adolf, D-3000 Hannover 91 (DE); SCHMINCK, Jürgen, D-3000 Hannover 1 (DE); SIEVERT, Ernst-Joachim, D-3003 Ronnenberg 3 (DE)
(74) Vertreter: Eikenberg & Brümmerstedt Patentanwälte
(86) Internationale Anmeldenummer: EP8300036
(87) Internationale Veröffentlichungsnummer: WO8302993

(56) Entgegenhaltungen:
- EP-A- 0 006 974
- EP-A- 0 041 645
- AT-B- 358 702
- CH-A- 392 746
- FR-A- 738 645
- GB-A- 340 858
- GB-A- 659 094
- GB-A- 893 016

## Beschreibung

Die in den letzten Jahren stark nach oben tendierende Preisentwicklung der flüssigen und gasförmigen Brennstoffe hat dazu angeregt, vermehrt feste Brennstoffe nutzbar zu machen, die häufig in ausreichendem Umfang preisgünstiger verfügbar sind. Die bei festen Brennstoffen übliche Rostfeuerung, die überwiegend bei der Dampf- und Warmwassererzeugung angewendet wird, ist jedoch in vielen Bereichen der industriellen Prozeßwärme nicht möglich, weil dort in der Regel spezifische Forderungen an den Ablauf und den Ort der Verbrennung gestellt werden. Für diese Bereiche können die festen Brennstoffe daher nur als «Staub» (d.h. in feinteiliger oder pulverisierter Form) eingesetzt werden, der sich mit entsprechenden Brennern in einer den Flammen von flüssigen und gasförmigen Brennstoffen ähnlichen Flamme verbrennen läßt.

Der Einsatz von Brennstauben, in erster Linie Steinkohlenstaub, beschränkte sich bislang im wesentlichen auf Großfeuerungen mit weitgehend stationären Feuerungsbedingungen, insbesondere für Kraftwerke und im Bereich der industriellen Prozeßwärme für die Drehöfen der Zementindustrie. Es besteht jedoch ein zunehmender Bedarf an Staubfeuerungen für Anwendungsbereiche mit mittlerer Feuerungsleistung, beispielsweise bei Glüh- und Schmelzöfen der Metallindustrie, Brennöfen für keramische Erzeugnisse, Schmelzöfen für Hohl- und Flachglas, Dampfkesseln mit Brennkammer oder Apparaten zur thermischen Behandlung (wie z. B. Trocknern mit vorgeschalteter Brennkammer). Diese neuen Anwendungsbereiche erfordern außerordentlich flexible Brenner, die auch unter stark variierenden Lastbedingungen eine Flamme mit definiertem Zünd-und Ausbrennverhalten (Flammenform) ergeben müssen. Außerdem müssen sie auch Brennstaube mit unterschiedlicher Zündfähigkeit und unterschiedlichem Heizwert verarbeiten können, denn aus Preisgründen kommen neben Steinkohlenstaub noch Braunkohlenstaub, Holzschleifstaub und Klärschlammstaub infrage sowie auch alle sonstigen Staube, sofern sie ausreichend brennbar sind. Dadurch ergibt sich die Notwendigkeit einer spezifischen Brennertechnik, auf welche die Konzeptionen und Erfahrungen aus Brennstaub-Großfeuerungen nur bedingt übertragbar sind. Andererseits haben Staubflammen einen anderen Zünd- und Ausbrennmechanismus als Flammen aus flüssigen und gasförmigen Brennstoffen, so daß auch nicht auf die ausgereifte Brennertechnik für flüssige und gasförmige Brennstoffe zurückgegriffen werden kann.

Normalerweise wird einem Staubbrenner der Brennstaub im Gemisch mit einer geringen Menge Förderluft als verhältnismäßig kompakter Strahl zugeführt. Dieser Strahl muß zunächst zündfähig aufbereitet werden, d. h. er muß aufgeheizt und mit Verbrennungsluft durchmischt werden. Bei der Aufbereitung erfolgt zuerst ein Ausgasen der im Brennstaubmaterial enthaltenen flüchtigen Bestandteile. Sobald eine ausreichend hohe Temperatur erreicht ist, zünden und verbrennen dann diese flüchtigen Bestandteile, und danach erfolgt der Ausbrand der brennbaren festen Bestandteile. Ein derartiger Zünd- und Ausbrennmechanismus hängt einerseits von der Teilchengröße des Brennstaubes ab (kleinere Teilchen werden schneller aufgeheizt) und andererseits von dem Brennstaubmaterial selbst, denn die Gehalte an flüchtigen Bestandteilen, Wasser und Asche weisen bei den verschiedenen Materialien eine erhebliche Bandbreite auf.

Großanlagen werden normalerweise mit weitgehend gleichbleibenden Brennstauben betrieben, sodaß größere Schwankungen in Art und Qualität des Brennstaubes nicht berücksichtigt zu werden brauchen. Im allgemeinen wird bei den für Großanlagen bestimmten Brennern der Brennstoffstrahl unmittelbar in den Verbrennungsraum eingeleitet. Die Aufbereitung und Zündung des Brennstoffstrahls erfolgt (entweder nur unter den thermischen Bedingungen im Verbrennungsraum oder mit Unterstützung durch Öl oder Gas als Stützbrennstoff) dadurch, daß die im Verbrennungsraum vorhandenen heißen Gase zur Brennermündung hin rezirkulieren und in den Brennstoffstrahl eindringen. Dabei können noch zusätzliche Maßnahmen vorgesehen sein, die das Eindringen der heißen Gase in den Brennstoffstrahl begünstigen und zur Stabilisierung des Zündvorganges beitragen. Beispielsweise kann der Brennstoffstrahl durch Verdrallung oder durch Einblasen von Luft mehr oder weniger stark zur Kegelform aufgefächert werden. Eine entsprechende Wirkung ergibt sich, wenn die Verbrennungsluft um die Brennermündung herum zugeführt und durch teilweise Versperrung oder konische Erweiterung der Luftrohrmündung oder durch Verdrallung so beeinflußt wird, daß sich nahe der Strahlwurzel ein Unterdruckgebiet ausbildet. Mit zunehmender Auffächerung des Brennstoffstrahis wird allerdings die Flamme kürzer und bauchiger, und außerdem werden vermehrt Staubteilchen und Ascheteilchen aus dem Zusammenhang der Flamme gelöst und radial nach au-βen getragen.

Diese mit Aufbereitung und Zündung des Brennstoffstrahls im Verbrennungsraum arbeitenden Brenner sind für variable Anforderungen nicht geeignet, weil sich dann der Zündvorgang nicht mehr stabil halten läßt. Außerdem verbietet sich in vielen Bereichen der industriellen Prozeßwärme auch eine mit stärkerer Auffächerung des Brennstoffstrahls einhergehende Zündstabilisierung, denn der radiale Teilchenaustrag kann Verschmutzungen des Produkts verursachen und Probleme im Verbrennungsraum ergeben. So werden in heißen Verbrennungsräumen mit Temperaturen oberhalb etwa 1100°C die ausgetragenen Ascheteilchen weich oder sogar flüssig und führen zu Anbackungen und Korrosionserscheinungen. In weniger heißen Verbrennungsräumen bleiben die ausgetragenen Ascheteilchen zwar noch ausreichend fest, aber die ausgetragenen Staubteilchen zünden nicht mehr bzw. erlöschen vor dem vollständigen Ausbrand, was in jedem Fall einen Brennstoffverlust bedeutet. Erwünscht sind somit lange schlanke Flammenformen mit möglichst geringem Austrag von Teilchen nach außen.

Aus der AT-B-358 702 ist ein Wirbelbrenner für Öl- und/oder Gasbetrieb bekannt, bei dem der gesamte Verbrennungsvorgang in einer Brennermuffel abläuft. Außer einem zentralen, die Brennstoffzuführung umgebenden, mit Drallflächen versehenen Einlaß von Verbrennungsluft ist eine zweite Luftzuführung vorgesehen, von der Kanäle ringförmig in den sich konisch erweiternden Teil der Brennermuffel münden. Dabei sind in den einzelnen Kanälen jeweils individuelle Drallerzeuger angeordnet, die jeweils um ihre eigene Achse einen Drall erzeugen und damit zu einer heftigen Verwirbelung des in der Brennermuffel befindlichen Brennstoffs führen. Bei diesem Wirbelbrenner ist kein Brennstoffstrahl in der Brennermuffel vorhanden, so daß sich auch keine lange schlanke Flammenform mit geringem Austrag von Teilchen nach außen ausbildet und der Brenner für eine Verwendung von staubförmigen Brennstoffen nicht geeignet ist.

Die GB-A-340 858 zeigt einen Schwerölbrenner, bei dem in einem Deflektor, der das Rohr für die Brennstoffzufuhr umgibt, und der sich vom Zentrum konisch nach außen erweitert, ringförmig Öffnungen angeordnet sind, durch die ein unverdrallter Verbrennungsluftanteil einwärts auf den von einer Düse in den Verbrennungsraum eingespritzten Brennstoff gerichtet und mit diesem intensiv verwirbelt wird.

In der GB-A-893 016 ist eine Vorrichtung zur Mischung von Brennstoff und Verbrennungsluft beschrieben. In das eine Ende einer als Brennkammer einsetzbaren Mischkammer wird der Brennstoff zentral unter Druck so eingespritzt, daß ein nach außen divergierender Hauptstrom gebildet wird, und in das andere Ende der Kammer wird in Gegenrichtung zum Brennstoffstrom ringförmig ein Druckluftstrom eingeleitet, der zum Inneren des Brennstoffstromes konvergiert, so daß sich die beiden Ströme vermischen und ein toroidförmiger Wirbel gebildet wird.

Es ist auch schon vorgeschlagen worden, den Brennstoffstrahl nicht erst im Verbrennungsraum, sondern bereits in einer besonderen, der Brennermündung vorgeschalteten Zündkammer zu zünden. Ein derartiger Brennertyp ist von F. Schoppe in der Broschüre «Berechnung von Brennern, Brennkammern und ähnlichen Strömungsapparaten», Verlag A. W. Gentner KG, Stuttgart (ohne Jahresangabe), Seiten 37ff. beschrieben worden. Die Zündkammer hat dabei eine sich konisch erweiternde Wandung, die in ein in den Verbrennungsraum führendes Austrittsrohr übergeht. Zentral in der Kammerwandung ist die Mündung eines Rohres zur Zufuhr des Brennstoffstrahles angeordnet, und diese Mündung ist von einem Lufteinlaß (z.B. einem Ringspalt) umgeben, über den die Verbrennungsluft in Form einer Drallströmung in die Zündkammer eingeleitet wird, um nahe der Strahlwurzel ein Unterdruckgebiet zu erzeugen.

Im Betrieb strömt die Drallströmung entlang der Kammerwandung zum Kammerende hin, wo sie sich in zwei Strömungsteile aufteilt. Der wandnahe Strömungsteil gelangt über das Austrittsrohr in den Verbrennungsraum, während der restliche Teil infolge des Unterdruckgebiets in einer Rezirkulationsströmung, also in entgegengesetzter Strömungsrichtung, am Brennstoffstrahl entlang zur Strahlwurzel zurückgeführt wird. Dadurch werden die heißen Gase, die sich durch die in der Zündkammer ablaufenden Verbrennungsvorgänge ergeben, zur Strahlwurzel transportiert, so dass schon kurz hinter der Mündung des Brennstoffrohres eine Aufbereitung und Zündung der äußeren Randzone des Brennstoffstrahls beginnt, die sich dann - weil sich zwischen dem Brennstoffstrahl und der entgegengesetzt gerichteten Rezirkulationsströmung Wirbel bilden, verhältnismäßig rasch in das Innere des Brennstoffstrahls fortsetzt.

Dieser Brenner ist für kleinere Leistungen (z. B. für Zentralheizungskessel) entwickelt und hat einige wesentliche Nachteile, die ihn zum Betrieb bei mittleren Leistungen und insbesondere im Bereich der industriellen Prozeßwärme ungeeignet machen. Da aus verschiedenen Gründen die gesamte Verbrennungsluft als Drallströmung in die Zündkammer eingeführt werden muß, tritt in der Zündkammer nicht nur eine Zündung, sondern auch bereits eine weitgehende Verbrennung des Brennstaubes ein, so dass nur noch eine kurze Flamme aus nahezu ausgebranntem Brennstoff die Brennermündung verläßt. Der Brennstoffstrahl wird dabei bereits in der Zündkammer fast vollständig aufgelöst, wodurch in erheblichem Umfang Ascheteilchen zur Kammerwand getragen werden. Wenn die Brennerleistung nicht ausreichend klein ist, ergeben sich in der Zündkammer so hohe Temperaturen, daß diese Ascheteilchen flüssig oder zähflüssig werden und zu Anbackungen führen können. Außerdem gelangt in jedem Fall ein Teil der Drallströmung in den Verbrennungsraum und verursacht dort einen radialen Austrag weiterer Asche- und Brennstaubteilchen.

Aus der EP-A-6974 ist ein Kohlenstaubbrenner bekannt, bei dem ebenfalls einem der Hauptverbrennung dienenden Verbrennungsraum eine Zündkammer mit einer rotationssymmetrisch im Durchmesser in Richtung stromabwärts sich erweiternden Wandung und einem sich daran anschließenden rotationssymmetrischen Austrittsrohr vorgeschaltet ist. Dabei mündet zentral in die Kammer eine Brennstoffzuführung, deren Mündung ein Lufteinlaß zur Zuführung eines ersten, koaxial zum Brennstoffstrahl verlaufenden Verbrennungsluftstromes umgibt, wobei der Lufteinlaß mit einer Dralleinrichtung versehen ist, die in der Zündkammer eine innere Rezirkulationsströmung erzeugt, durch die der Brennstoff mit heißen Verbrennungsgasen durchmischbar und auf Zündtemperatur aufheizbar ist. Eine weitere, unmittelbar in den Verbrennungsraum einmündende, das Austrittsrohr umgebende Luftzufuhr dient dabei zur Zuführung der restlichen Verbrennungsluft. Bei diesem Brenner sollen Betriebsschwierigkeiten, wie ein Erlöschen der Flamme oder ein Absinken der Verbrennungstemperatur und eine dadurch bewirkte unvollständige Verbrennung dadurch vermieden werden, daß die Kohle auf bestimmte Weise vorgewärmt wird.

Mit der vorliegenden Erfindung soll ein Brenner geschaffen werden, der auch bei mittleren Leistungen und variablen Anforderungen eine stabile Zündung aufweist und im Verbrennungsraum eine lange schlanke Flammenform mit geringem radialen Austrag ergibt.

Ausgehend von einem Brenner der zuletzt genannten Art erreicht die Erfindung dieses Ziel dadurch, daß im Übergangsbereich zwischen der Wandung der Zündkammer und ihrem Austrittsrohr ein zweiter Lufteinlaß für einen zweiten Anteil der Verbrennungsluft derart für einen zweiten Luftstrom entlang des äußeren Umfangs der Wandung der Zündkammer vorgesehen ist, daß durch den zweiten Luftstrom die axiale Länge der Rezirkulationsströmung innerhalb der Zündkammer begrenzt wird, der Brennstoffstrahl innerhalb des Austrittsrohres entdrallt wird und der Brennstoffstrahl das Austrittsrohr mit im wesentlichen axialer Strömungsrichtung verläßt, und daß die Lufteinlässe so ausgelegt sind, daß die Summe des ersten und zweiten Luftstromes nicht mehr als 50% der insgesamt zur stöchiometrischen Verbrennung erforderlichen Verbrennungsluft beträgt.

Ausgehend von dem bekannten Brenner mit zentraler Einspeisung des Brennstoffstrahls und verdrallter, sich mit dem Brennstoffstrahl durchmischender Verbrennungsluft in eine Zündkammer erreicht die Erfindung dieses Ziel dadurch, daß über den Dralluft-Einlaß nur ein Anteil der insgesamt erforderlichen Verbrennungsluft in die Zündkammer einleitbar ist, daß im Bereich zwischen der Kammerwandung und dem Austrittsrohr ein zweiter Lufteinlaß vorgesehen ist, über den ein weiterer, sich ganz oder teilweise ebenfalls mit dem Brennstoffstrahl durchmischender Verbrennungsluftanteil in die Zündkammer einleitbar ist, und daß die Summe der innerhalb der Zündkammer an der Durchmischung mit dem Brennstoffstrahl teilnehmenden Verbrennungsluftanteile auf nicht mehr als 50% der insgesamt erforderlichen Verbrennungsluft eingestellt ist.

Die Erfindung beruht auf der konsequenten Ausnutzung der Erkenntnis, daß ein mit einer Zündkammer ausgerüsteter Brenner vom Prinzip her für variable Anforderungen auch bei mittleren Leistungen und insbesondere im Bereich der industriellen Prozeßwärme einsetzbar sein müßte, wenn es gelingt, die bisherigen Nachteile dieses Brennertyps zu überwinden. Überraschend wurde gefunden, daß diese Nachteile tatsächlich durch ein günstiges Zusammenwirken mehrerer Maßnahmen vollständig beseitigt werden können, nämlich - kurz gesagt - dadurch, daß die Zündkammer mit unterstöchiometrischer Verbrennungsluft betrieben wird und die Einleitung der unterstöchiometrischen Verbrennungsluft in bestimmter Weise über zwei Einlässe erfolgt.

Im Betrieb des Brenners bildet der als Dralluft über den ersten Einlaß in die Zündkammer eingespeiste Verbrennungsluftanteil um den Brennstoffstrahl herum ein Unterdruckgebiet aus, welches dazu führt, daß der Brennstoffstrahl etwas aufgefächert wird und daß zugleich eine heiße Rezirkulationsströmung zur Strahlwurzel zurückströmt. Diese Ausbildung eines Unterdruckgebietes wird dabei von dem weiteren Verbrennungsluftanteil, der über den zweiten Einlaß zugeführt wird und den Brennstoffstrahl ringförmig umgibt, so unterstützt, daß bereits eine geringe Menge an Dralluft zur stabilen Zündung des Brennstoffstrahls ausreicht. Die über den zweiten Einlaß zugeführte weitere Verbrennungsluft hat aber auch noch andere Funktionen. So bewirkt sie weiterhin, daß die Drallströmung besser in die Rezirkulationsströmung übergeht und weniger stark mit ihrem wandnahen Teil durch das Austrittsrohr hindurch abströmt. Außerdem sorgt sie dafür, daß dieser Übergang innerhalb einer definierten und vorbestimmbaren Querschnittszone der Zündkammer erfolgt, also die axiale Länge des Rezirkulationsbereiches je nach Bedarf beeinflußt werden kann. Weiterhin baut sie im Austrittsrohr die Drallströmung der Dralluft sowie einen im Brennstoffstrahl vorhandenen Drall (der durch einen besonderen Drallerzeuger und/oder durch Einwirkung der Dralluft entstanden sein kann) ganz oder zumindest weitgehend ab, so daß die Brennstaubteilchen spätestens an der Brennermündung in eine überwiegend axiale Strömungsrichtung gebracht werden. Dazu kann es in einzelnen Fällen zweckmäßig sein, die weitere Verbrennungsluft mit einem Gegendrall zu versehen. Im übrigen kühlt die weitere Verbrennungsluft das Austrittsrohr und verhindert daß sich darin Rückstände, insbesondere geschmolzene Ascheteilchen ansetzen können.

Für die Erfindung ist es ebenfalls wichtig, in der Zündkammer unterstöchiometrische Verbrennungsverhältnisse einzustellen. Das hat wiederum mehrere Funktionen. Erstens wird der Brennstoffstrahl innerhalb der Zündkammer nur unwesentlich aufgelöst, und der radiale Teilchenaustrag innerhalb der Zündkammer ist entsprechend gering. Weiterhin steht dem Brennstoffstrahl aber auch nur eine zwar zur Zündung und beginnenden Verbrennung, aber nicht mehr zur weitergehenden Verbrennung ausreichende Luftmenge zur Verfügung, was zur Folge hat, daß der Ausbrand des Brennstoffstrahls hauptsächlich im Verbrennungsraum stattfindet und die Zündkammer entsprechend kühler bleibt.

Insgesamt ergibt somit das Zusammenwirken der erfindungsgemäßen Maßnahmen einen innerhalb sehr weiter Grenzen variablen und flexiblen Brenner, der auch bei mittleren Leistungen frei von störenden Ascheanbackungen betrieben werden kann und der einen beliebig drallfreien und vollständig durchgezündeten Brennstoffstrahl mit weitgehend axialer Strömungsrichtung abgibt, welcher - abhängig jeweils vom eingesetzten Brennstoff und den geforderten Betriebsbedingungen - an der Brennermündung eine Temperatur von etwa 700-1200°C angenommen hat. Damit ist in jedem Verbrennungsraum - ob heiß oder weniger heiß - ein stabiler Ausbrand des Brennstoffstrahls mit langer schlanker Flammenform gewährleistet. ₅

Der in der Zündkammer benötigte unterstöchiometrische Anteil an der Verbrennungsluft hängt ebenfalls von dem eingesetzten Brennstoff sowie den geforderten Betriebsbedingungen ab und ergibt sich aus derjenigen Menge der insgesamt in 10 die Zündkammer eingeleiteten Verbrennungsluft, die sich mit dem Brennstoffstrahl durchmischt und dadurch an der Zündung und beginnenden Verbrennung teilnimmt. Die in die Zündkammer eingeleitete Verbrennungsluft setzt sich zusammen ₁₅ aus der Förderluft für den Brennstaub (mit etwa 2-7% Anteil an der Gesamtluft), der über den ersten Einlaß zugeführten Dralluft (mit etwa 2-15% Anteil an der Gesamtluft) und der über den zweiten Einlaß zugeführten weiteren Verbren- ₂₀ nungsluft. Davon nehmen die Förderluft vollständig und die Dralluft nahezu vollständig an der Durchmischung mit dem Brennstoffstrahl teil, während die weitere Verbrennungsluft unterschiedlich gehandhabt werden kann. Sie kann so ₂₅ bemessen und geführt sein, daß sie vollständig mit durchmischt wird, in welchem Falle sich ihre Menge aus der Forderung ergibt, daß die Summe der durchmischten Verbrennungsluft nicht mehr als 50% der Gesamtluft betragen darf. Anderer- ₃₀ seits kann die Menge dieser weiteren Verbrennungsluft aber auch höher bemessen sein und ggfs. sogar den vollen Rest der Gesamfluft ausmachen, sofern z.B. durch geeignete Strömungsführung dafür gesorgt ist, daß sich nur der maximal ₃₅ erlaubte Teil mit dem Brennstoffstrahl mischt, während der restliche Teil unvermischt um den Brennstoffstrahl herum in den Verbrennungsraum austritt. Mit dieser unterschiedlichen Handhabung der weiteren Verbrennungsluft ist eine Möglich- ₄₀ keit gegeben, das Strömungs- und Temperaturprofil an der Brennermündung zu beeinflussen.

Ein Vorteil der Erfindung ist es im übrigen auch, daß der Brenner nicht auf die Verwendung staubförmiger Brennstoffe beschränkt ist, sondern ohne ₄₅ weiteres in gleicher Weise mit flüssigen oder gasförmigen Brennstoffen betrieben werden kann. Bei Brennstaub als Hauptbrennstoff und Gas oder Öl als Stützbrennstoff genügt es beispielsweise, den Hauptbrennstoff abzuschalten und den Stütz- 50 brennstoff ohne Unterbrechung des Brennerbetriebs auf volle Leistung aufzufahren, wenn dies bei Engpässen im Nachschub des Brennstaubes erforderlich sein sollte. Auch kann von vornherein Gas und/oder ÖI, insbesondere das schlechter ₅₅ zündbare Schweröl, als Hauptbrennstoff vorgesehen sein.

Zahlreiche Ausgestaltungen und Weiterbildungen des erfindungsgemäßen Brenners sind in den Unteransprüchen definiert und in der nachfolgen- 60 den Beschreibung einzelner Ausführungsformen anhand der Zeichnungen näher erläutert. Dabei sind gleiche oder funktionsmäßig gleiche Teile mit den gleichen Bezugszeichen bezeichnet. Es stellen dar: ₆₅
Fig. 1 im Längsschnitt einen Brenner für Brenn-- staub als Hauptbrennstoff und mit Gas als Stützbrennstoff;
Fig. 2 einen Querschnitt durch den Brenner in ₅ der Ebene II-II der Fig. 1;
Fig. 3 im Längsschnitt einen Brenner mit einer anderen Ausgestaltung des Einlasses zur Einleitung der weiteren Verbrennungsluft in die Zündkammer;
10 Fig. 4 im Längsschnitt einen Brenner mit einer anderen Ausgestaltung des Einlasses zur Einleitung von Dralluft in die Zündkammer;
Fig. 5 im Längsschnitt eine gegenüber Fig. 4 abgewandelte Ausführungsform des Brenners;
₁₅ Fig. 6 einen Querschnitt durch den Brenner in der Ebene V-V der Fig. 5;
Fig. 7 im Längsschnitt eine weitere Ausführungsform eines Brenners für Brennstaub als Hauptbrennstoff mit Gas als Stützbrennstoff;
₂₀ Fig. 8 einen Querschnitt durch den Brenner in der Ebene VIII-VIII der Fig. 7;
Fig. 9 im Längsschnitt einen Brenner für Brennstaub mit abgewandelter Zuführung des Stützgases;
₂₅ Fig. 10 im Längsschnitt eine Zündkammer mit einer gegenüber Fig. 1 abgewandelten Ausbildung des Einlasses für die weitere Verbrennungsluft;
Fig. 11 im Längsschnitt einen Brenner für ₃₀ Brennstaub als Hauptbrennstoff und Öl als Stützbrennstoff;
Fig. 12 einen Querschnitt durch den Brenner in der Ebene XII-XII der Fig. 11;
Fig. 13 im Längsschnitt einen Brenner für flüssi- ₃₅ gen Brennstoff mit Drallzerstäubung;
Fig. 14 im Längsschnitt eine Abwandlung des Brenners gemäß Fig. 13; und
Fig. 15 im Längsschnitt eine Abwandlung des Brenners gemäß Fig. 14.

₄₀ Die in Fig. 1 und 2 dargestellte Ausführungsform veranschaulicht das Prinzip des erfindungsgemä-βen Brenners am Beispiel von Brennstaub als Hauptbrennstoff in Verbindung mit Gas als Stützbrennstoff. Innerhalb eines Luftrohres 16 sind drei ₄₅ konzentrische Rohre 1, 2 und 3 vorgesehen, die gemeinsam in eine Zündkammer 20 münden. Von diesen drei Rohren dient das zentrale Rohr 1 zur Zufuhr des Brennstoffstrahls, das mittlere Rohr 2 zur Zufuhr des Stützgases und das an seiner Mün- ₅₀ dung mit einem Drallerzeuger 21 ausgerüstete äußere Rohr 3 zur Zufuhr von Dralluft in die Kammer 20. In der dargestellten Ausführungsform besteht dieser Drallerzeuger aus einem das Rohr 3 abschließenden Einsatz, in dem sich ein Drallring- ₅₅ raum 4 befindet, der über tangentiale Bohrungen 5 mit dem Innenraum des Rohres 3 und über einen Einlaß 50 mit der Kammer 20 in Verbindung steht. Zweckmäßig ist dabei an dem Einlaß 50 noch eine einschnürende Schwelle 22 angeordnet, die eine ₆₀ Rückströmung aus der Kammer 20 in den Drallringraum 4 verhindert.

Die Kammer 20 ist begrenzt durch eine gewölbte Wandung 8, die sich von dem Dralluft-Einlaß 50 aus nach außen erstreckt, und ein stromabwärts ₆₅ davon angeordnetes Austrittsrohr 17, das zylindrisch ausgebildet sein kann, sich ebenso aber auch im Durchmesser erweitern oder verringern kann. In Fig. 1 ist ausgezogen gezeigt, daß sich das Austrittsrohr 17 bis auf den Durchmesser eines zylindrischen Mündungsteils 11 verringert, und zugleich ist mit 17' gestrichelt eine zylindrische Ausführung dieses Austrittsrohres angedeutet. Zwischen der Wandung 8 und dem Austrittsrohr 17 weist die Kammer 20 einen zweiten ringförmigen Einlaß 60 auf, der dadurch gebildet ist, daß das Austrittsrohr 17 an dieser Stelle einen etwas größeren Durchmesser besitzt als die Wandung 8. Zweckmäßig ist der Öffnungsquerschnitt dieses Einlasses verstellbar. Dazu kann beispielsweise das Austrittsrohr 17 in Axialrichtung des Luftrohres 16 verschieblich angeordnet sein, oder es kann außen an der Kammerwandung 8 ein in Axialrichtung des Luftrohres 16 verschieblicher, in Fig. 1 nicht dargestellter Drosselkörper vorgesehen sein.

Im Betrieb des Brenners gemäß Fig. 1 und 2 wird zunächst das Stützgas zusammen mit der Dralluft in die Kammer 20 eingespeist und zum Brennen gebracht. Danach wird der aus einem Brennstaub-Förderluft-Gemisch bestehende Brennstaubstrahl der Kammer 20 zugeführt. Im Rohr 1 kann dabei noch ein Drallerzeuger 24 angeordnet sein, um den Brennstoffstrahl in der Kammer 20 kegelförmig aufzufächern, wie dies durch die Pfeile A angedeutet ist. Die aus dem Einlaß 50 austretende Dralluft strömt entlang der Kammerwandung 8 nach außen und geht dann, wie dies die Pfeile B zeigen, in eine innere Rezirkulation über. Dadurch werden die heißen Gase, die sich durch die in der Kammer 20 ablaufenden Verbrennungsvorgänge ergeben, zur Wurzel des Brennstoffstrahles transportiert, so daß sich eine stabile Zündung des Brennstoffstrahls ergibt und der Strahl an der Brennermündung 49 vollständig durchgezündet ist.

Die Hauptmenge der insgesamt erforderlichen Verbrennungsluft wird bei der Ausführung gemäß Fig. 1 und 2 über das Luftrohr 16 zugeführt und strömt zum Teil außen an der Kammer 20 vorbei direkt in den Verbrennungsraum, wie dies die Pfeile D veranschaulichen, tritt zum Teil jedoch auch über den Einlaß 60 in die Kammer 20 ein und strömt dort entsprechend den Pfeilen C entlang des Austrittsrohres 17 zur Brennermündung 49. Dieser in die Kammer 20 eingetretene Teilluftstrom C kann etwa 5-45% der Gesamtluft ausmachen und bildet den weiteren Verbrennungsluftanteil, der innerhalb der Kammer 20 neben der Dralluft und der Förderluft zumindest teilweise mit zur Zündung und beginnenden Verbrennung des Brennstaubes herangezogen wird. Somit ergibt sich die im Verbrennungsraum für den vollständigen Ausbrand des Brennstoffstrahls verfügbare Verbrennungsluft aus dem äußeren Teilluftstrom D und ggfs. einem unverbrannten Rest des Teilluftstromes C.

Wenn der Teilluftstrom C zur Unterstützung seiner drallabbauenden Wirkung mit einem Gegendrall versehen werden soll, erfolgt das am einfachsten dadurch, daß im Bereich des Einlasses 60 entsprechende Drallerzeuger angeordnet werden, die in Fig. 1 nicht mehr dargestellt sind.

Im übrigen ist es zweckmäßig, dem Brenner die Dralluft mit einem gegenüber der Hauptluft erhöhten Vordruck zuzuführen, damit auch mit einer geringen Luftmenge eine ausreichende Drallenergie erzeugt werden kann. Der typische Bereich für den Vordruck der Verbrennungsluft im Hauptrohr 16 liegt bei etwa 0,01 bis 0,06 bar Überdruck, während der Vordruck der Dralluft im Rohr 2 etwa 0,08 bis 0,4 bar Überdruck betragen kann.

Die Fig. 3 zeigt einen Brenner, bei dem die Einleitung des Teilluftstromes C in die Kammer 20 mit einem Rohr 10 erfolgt, das konzentrisch zum zentralen Rohr 1 angeordnet und über eine Anzahl von Schrägbohrungen 29 mit der Kammer 20 verbunden ist. Bei dieser Ausführungsform sind die Kammerwandung 8 eben und das sich an die Bohrungen 29 anschließende Austrittsrohr 61 zylindrisch ausgebildet, was aber an der grundsätzlichen Wirkungsweise des Brenners nichts ändert. Im übrigen läßt sich ebenso wie in Fig. 1 die drallabbauende Wirkung des Teilluftstromes C noch dadurch unterstützen, daß in dem Rohr 10 Mittel zur Erzeugung eines Gegendralls vorgesehen werden bzw. die Bohrungen 29 auch in tangentialer Richtung entsprechend schräg angeordnet werden. Die Zufuhr des Teilluftstroms D in den Verbrennungsraum kann analog Fig. 1 über ein Luftrohr 16 erfolgen, wird aber zweckmäßig über separate Lufteinlässe bewirkt, denen jeweils Luftvorwärmer vorgeschaltet sein können. Beides ist nicht weiter dargestellt.

Bei der Ausführungsform gemäß Fig. ist es möglich, die Länge des Rezirkulationsbereichs der Dralluft während des Brennerbetriebs durch entsprechende Einstellung der Menge und ggfs. der Strömungsgeschwindigkeit des Teilluftstromes C zu beeinflussen, so daß der Rezirkulationsbereich entweder bis zur Mündung 49 ausgedehnt (Pfeile B') oder bis zu den Bohrungen 29 zurückgedrängt wird (Pfeile B). Dadurch läßt sich erreichen, daß die Drallströmung stets erst dann abgebaut wird, nachdem sie ihre Funktion erfüllt hat, was z.B. beim Einsatz von Brennstäuben mit wechselnden Eigenschaften wichtig ist. Bei Bedarf kann dabei der Teilluftstrom C auch so eingestellt werden, daß er die Gesamtmenge der benötigten Verbrennungsluft ausmacht, also keine restliche Verbrennungsluft separat in den Verbrennungsraum mehr eingeleitet zu werden braucht.

Die Ausführungsform gemäß Fig. 4 entspricht weitgehend der Ausführung nach Fig. 3, sieht jedoch die Einleitung von zwei Dralluftströmen in die Kammer 20 vor. Die Wandung der Kammer 20 ist dabei in ein inneres Wandungsteil 8 und ein äußeres Wandungsteil 9 unterteilt. Der erste Dralluftstrom wird analog Fig. 1 über ein Rohr 27 und die Bohrung 5 dem Drallringraum 4 zugeführt, so daß er aus dem Einlaß 50 verdrallt in die Kammer 20 eintritt. Für den zweiten Dralluftstrom ist zwischen den Wandungsteilen 8 und 9 ein zusätzlicher ringförmiger Einlaß vorgesehen, der über ein das Rohr 27 konzentrisch umgebendes Rohr 28 und einen durch tangentiale Bohrungen 6 damit verbundenen zweiten Drallringraum 7 gespeist wird. Der Teilluftstrom C wird wiederum durch das Rohr 10 zugeführt und über einen ringförmigen Einlaß 60 in die Kammer 20 eingeleitet, deren Austrittsrohr 62 leicht konisch erweitert ist. Bei dieser Ausführungsform ergibt sich der zusätzliche Vorteil, daß die Drallströmung infolge des größeren Abstandes des zusätzlichen ringförmigen Einlasses 51 von der Kammerachse einen höheren Drehimpuls besitzt.

In der Ausführungsform gemäß Fig. 5 und 6 ist wie in Fig. 4 die Wandung der Kammer 20 in das innere Wandungsteil 8 und das äußere Wandungsteil 9 unterteilt. Es wird jedoch die gesamte Dralluft durch das Rohr 3 zugeführt und über die Bohrungen 5 und 6 sowohl in den inneren Drallringraum 4 als auch in den äußeren Drallringraum 7 eingeleitet. Aus den Drallringräumen 4 und 7 strömt die Dralluft dann über die Einlässe 50 und 51 auf die in diesem Fall konisch ausgebildeten Wandungsteile 8 und 9. Das Austrittsrohr 17 der Kammer ist an dem äußeren Rohr 10 angebracht, durch das der Teilluftstrom C außen an dem Wandungsteil 8 vorbei in die Kammer 20 eingeleitet wird. Im übrigen sind in Fig. 5 auch noch drallerzeugende Mittel 18 in dem Rohr 10 dargestellt.

Bei den Ausführungsformen gemäß Fig. 1 bis 6 wird der Drall der aus den Einlässen 50 und 51 austretenden Dralluft durch Bohrungen 5 und 6 erzeugt, die tangential in die Drallringräume 4 und 7 eingeführt sind. Stattdessen können aber auch, wie in Fig. bei 18 gezeigt, zur Drallerzeugung Leitschaufelgitter eingesetzt werden. Eine solche Anordnung ist in Fig. 7 und 8 dargestellt. Den Einlässen 50 und 51 sind jeweils eigene Rohre 14 und 15 zugeordnet, in denen zur Drallerzeugung Leitschaufelgitter 12 bzw. 13 angeordnet sind. Zusätzlich sind dabei zum Drallabbau noch Leitkanten 23 in dem Mündungsteil 11 des Austrittsrohres vorgesehen. Außerdem können durch eine außen am Mündungsteil 11 angeordnete radiale Sperrfläche 19 im Weg der außen an der Kammer 20 vorbeigeführten Verbrennungsluft auch noch erwünschte Turbulenzen erzeugt werden.

Die Fig. 9 zeigt eine Abwandlung der bislang beschriebenen Ausführungsformen des erfindungsgemäßen Brenners dahingehend, daß der Stützbrennstoff durch ein im Brennstoffrohr 26 angeordnetes Innenrohr 25 in die Kammer 20 eingeleitet wird. Somit erfolgt die Brennstoffzufuhr über den Ringraum, der zwischen den Rohren 25 und 26 gebildet wird.

In der Ausführungsform gemäß Fig. 10 ist eine abgewandelte Ausbildung des Einlasses für den Teilluftstrom C dargestellt. Die Kammerwandung 9 ist im Bereich ihres größten Durchmessers mit dem Austrittsrohr 17 verbunden, wobei der Einlaß für den Teilluftstrom C durch Bohrungen 29 oder Schlitze 58 gebildet wird.

Bei der Ausführungsform gemäß Fig. 11 und 12 wird im Gegensatz zu den vorangehenden Ausführungsbeispielen Öl als Stützbrennstoff verwendet. Die Zufuhr dieses Stützöls erfolgt über ein das zentrale Brennstoffrohr 1 koaxial umgebendes Rohr 30, das stirnseitig geschlossen und über radiale Bohrungen 31 mit einem weiteren koaxialen Rohr 33 verbunden ist, in das Zerstäubungsluft eingeführt wird. Das Stützöl tritt dann gemeinsam mit der Zerstäubungsluft aus der Mündung 32 eines Kanals 54 in die Kammer 20 aus. Die Bohrungen 31 können ggfs. schräg verlaufend angeordnet sein, um dem Stützöl einen Drall zu erteilen.

Es ist aber auch möglich, Öl (insbesondere Schweröl) als Hauptbrennstoff zu verwenden. Dafür geeignete Ausführungsformen sind in Fig. 13-15 gezeigt. Diesen Ausführungsformen ist gemeinsam, daß nur die Brennstoff-Zufuhr an den Öleinsatz angepaßt zu werden braucht, während die Ausbildung der Zündkammer und ihr Betrieb mit Dralluft bzw. der weiteren Verbrennungsluft (Teilluftstrom C) unverändert bleibt.

In der Ausführungsform gemäß Fig. 13 ist eine Drallzerstäubung des Hauptöls mit zusätzlichem Drallöl vorgesehen. Das Hauptöl wird durch ein zentrales Rohr 35 über eine Dralleinrichtung 40 in die Kammer 20 eingeleitet, wobei sich an das Rohr 35 eine Austrittsdüse 41 anschließt. Durch ein das Zentralrohr 35 umgebendes Rohr 36 wird ebenfalls Öl zugeführt, das über Bohrungen 37 tangential in eine Drallkammer 38 eingebracht wird, von dort in eine vor dem Mündungsbereich der Austrittsdüse 41 angeordnete Brennstoffdüse 39 gelangt und aus dieser gemeinsam mit dem Hauptöl in die Kammer 20 austritt. Die Austrittsdüse 41 ist dabei vorzugsweise axial verschiebbar in bezug auf die Brennstoffdüse 39 gelagert. Außerdem ist das Rohr 36 zur Zuführung des Drallöls zweckmäßig von einem Rohr 42 umgeben, das einen stirnseitig geschlossenen Ringmantel bildet, in den ein Heizmedium zur Vorwärmung des Brennstoffs eingeführt werden kann.

Bei dem in Fig. 14 dargestellten Brenner, von dem nur der innere Teil gezeigt ist, findet ebenfalls eine Drallzerstäubung des Hauptöls mit Drallöl statt. Das Hauptöl wird in diesem Falle durch ein zentrales Rohr 45 eingeleitet, das am vorderen Ende mit einer Austrittsdüse 53 versehen ist, vor deren Mündung 46 sich die Brennstoffdüse 39 befindet. Zusammen mit dem aus der Mündung 46 austretenden Hauptöl gelangt Drallöl in die Brennstoffdüse. Das Drallöl wird wie bei Fig. 13 durch das Rohr 36 zugeführt, erfährt mittels der Bohrungen 37 einen Drall und tritt über die Drallkammer 38 in die Düse 39 ein. Bei diesem Ausführungsbeispiel kann die Lage des Rohres 45 in bezug auf die Brennstoffdüse 39 nicht verändert werden. Stattdessen ist im Rohr 35 eine zentrale Düsennadel 55 axial verschiebbar angeordnet, durch deren konische Spitze 59 die austretende Ölmenge einstellbar ist. Im übrigen kann auch das Hauptöl mit Drall in die Brennstoffdüse 39 eingeleitet werden, indem eine Dralleinrichtung 48 im Zwischenraum zwischen der Düsennadel 55 und dem Rohr 45 angeordnet wird.

Der in Fig. 15 dargestellte Brenner unterscheidet sich im Aufbau von dem Brenner gemäß Fig. 14 nur darin, daß statt der zentralen Düsennadel 55 ein zentrales Rohr 43 vorhanden ist, das im Rohr 45 axial verschieblich gelagert ist. Das vordere Ende 47 dieses Rohres 43 ist zur Einstellung der Brennstoffzufuhr durch die Düse 53 konisch ausgebildet und enthält außerdem einen Durchlaß 44, durch den Luft in die Brennstoffdüse 39 geblasen werden kann, um die Zerstäubung des Hauptöls durch das Drallöl zu unterstützen. Auch hier kann ebenso wie bei Fig. 14 ein Heizmantel vorgesehen sein, der nicht weiter dargestellt ist.

## Patentansprüche

1. Brenner für staubförmige, gasförmige und/ oder flüssige Brennstoffe, enthaltend eine einem der Hauptverbrennung dienenden Verbrennungsraum vorgeschaltete Zündkammer (20) mit einer rotationssymmetrisch im Durchmesser in Richtung stromabwärts sich erweiternden Wandung (8; 9) und einem sich daran anschließenden, rotationssymmetrischen Austrittsrohr (17, 11; 17', 61, 62), eine zentral in die Zündkammer einmündende rohrförmige Brennstoffzuführung (1; 26; 35; 45), einen die Mündung dieser Zuführung ringförmig umgebenden Lufteinlaß (50) zur Zuführung eines ersten, koaxial zum Brennstoffstrahl (A) verlaufenden Verbrennungsluftstromes, wobei der Lufteinlaß mit einer Dralleinrichtung (5) versehen ist, die in der Zündkammer eine innere Rezirkulationsströmung (B) erzeugt, durch die der Brennstoff mit heißen Verbrennungsgasen durchmischbar und auf Zündtemperatur aufheizbar ist, und eine weitere unmittelbar in den Verbrennungsraum einmündende, das Austrittsrohr umgebende Luftzuführung zur Zuführung der restlichen Verbrennungsluft, dadurch gekennzeichnet, dass im Übergangsbereich zwischen der Wandung (8; 9) der Zündkammer und ihrem Austrittsrohr (17, 11; 17'; 61, 62) ein zweiter Lufteinlaß (60) für einen zweiten Anteil der Verbrennungsluft derart für einen zweiten Luftstrom (C) entlang des äußeren Umfangs der Wandung (8; 9) der Zündkammer vorgesehen ist, daß durch den zweiten Luftstrom (C) die axiale Länge der Rezirkulationsströmung (B) innerhalb der Zündkammer begrenzt wird, der Brennstoffstrahl (A) innerhalb des Austrittsrohres entdrallt wird und der Brennstoffstrahl das Austrittsrohr mit im wesentlichen axialer Strömungsrichtung verläßt, und daß die Lufteinlässe so ausgelegt sind, daß die Summe des ersten und zweiten Luftstromes nicht mehr als 50% der insgesamt zur stöchiometrischen Verbrennung erforderlichen Verbrennungsluft beträgt.

2. Brenner nach Anspruch 1, dadurch gekennzeichnet, daß der zweite Lufteinlaß (60, 29, 58) innerhalb eines Luftrohres (16) zur Zufuhr von Verbrennungsluft so angeordnet ist, daß der zweite Anteil der Verbrennungsluft in die Zündkammer (20) eintritt und der restliche Anteil (D) an der Zündkammer vorbei in den Verbrennungsraum strömt.

3. Brenner nach Anspruch 1, dadurch gekennzeichnet, daß der zweite Lufteinlaß (60, 29, 58) für den zweiten Anteil (C) der Verbrennungsluft mit einem gesonderten Zufuhrrohr (10) verbunden ist.

4. Brenner nach Anspruch 2 oder 3, dadurch gekennzeichnet, daß der zweite Lufteinlaß (60) als Ringspalt zwischen der Wandung (8, 9) der Zündkammer und dem Austrittsrohr (17, 17') ausgebildet ist.

5. Brenner nach Anspruch 2 oder 3, dadurch gekennzeichnet, daß der zweite Lufteinlaß aus einer Anzahl von Bohrungen (29) oder Öffnungen (58) besteht, die im Bereich des Überganges der Kammerwandung in das Austrittsrohr angeordnet sind.

6. Brenner nach einem der vorhergehenden Ansprüche, dadurch gekennzeichnet, daß dem zweiten Lufteinlaß (60, 29, 58) ein Drallerzeuger (z.B. 18) zur Erzeugung eines der Rezirkulationsströmung (B) entgegengesetzt gerichteten Dralles zugeordnet sind.

7. Brenner nach einem der vorhergehenden Ansprüche, dadurch gekennzeichnet, daß der Öffnungsquerschnitt des zweiten Lufteinlasses (60, 29, 58) einstellbar ausgebildet ist.

8. Brenner nach einem der vorhergehenden Ansprüche, dadurch gekennzeichnet, daß die Wandung (8) der Zündkammer (20) sich konisch oder gewölbt erweiternd an den Lufteinlaß (50) für den ersten Verbrennungsluftstrom anschließt und dieser mit einem gesonderten, in seinem Mündungsbereich einen Drallerzeuger (21, 13) enthaltenden Luft-Zufuhrrohr (3, 27, 14) verbunden ist.

9. Brenner nach Anspruch 8, dadurch gekennzeichnet, daß die Wandung der Zündkammer (20) in ein inneres Wandungsteil (8) und ein äußeres Wandungsteil (9) unterteilt ist, sich das innere Wandungsteil an den Lufteinlaß (50) für den ersten Verbrennungsluftstrom anschließt und zwischen den beiden Wandungsteilen ein zusätzlicher Dralluft-Einlaß (51) angeordnet ist, wobei über beide Einlässe jeweils ein Teilstrom der insgesamt vorgesehenen Verbrennungsluft in die Kammer einleitbar ist.

10. Brenner nach Anspruch 9, dadurch gekennzeichnet, daß jeder der beiden Lufteinlässe (50, 51) mit einem gesonderten, in seinem Mündungsbereich jeweils eine Dralleinrichtung (4, 5, 6, 7, 13) aufweisenden Luft-Zufuhrrohr (27, 28) verbunden ist.

11. Brenner nach Anspruch 9, dadurch gekennzeichnet, daß beide Lufteinlässe (50, 51) mit einem gemeinsamen Luft-Zufuhrrohr (3) verbunden sind, welches zwei den beiden Einlässen zugeordnete Dralleinrichtungen (4, 5, 6, 7) aufweist.

12. Brenner nach einem der Ansprüche 8-11, dadurch gekennzeichnet, daß die zur Verdrallung bestimmte Luft in mindestens eines der Luft-Zufuhrrohre (3, 27, 28, 14) mit einem gegenüber dem zweiten Anteil der Verbrennungsluft erhöhten Vordruck einleitbar ist.

13. Brenner nach einem der Ansprüche 8-11, dadurch gekennzeichnet, daß einer oder beide Lufteinlässe (50, 51) als Ringspalt ausgebildet sind.

14. Brenner nach einem der vorhergehenden Ansprüche mit Brennstaub als Hauptbrennstoff, dadurch gekennzeichnet, daß innerhalb des ersten Lufteinlasses (50) für den ersten Verbrennungsluftstrom die Mündungen eines zentralen Rohres (1) und eines dieses konzentrisch umgebenden Rohres (2) angeordnet sind, wobei eine der Rohrmündungen zur Zuführung des Hauptbrennstoffes und die andere zur Zuführung eines verdrallten oder unverdrallten Stützgases dient.

15. Brenner nach einem der Ansprüche 1 bis 13, mit Brennstaub als Hauptbrennstoff, dadurch gekennzeichnet, daß innerhalb des ersten Lufteinlasses (50) für den ersten Verbrennungsluftstrom die Mündung eines zentralen Rohres (1) zur Zuführung des Hauptbrennstoffes und die gemeinsame Mündung (32) eines das zentrale Rohr konzentrisch umgebenden Rohrpaares (30, 33) zur Zuführung von verdrallt oder unverdrallt mit Zerstäubungsluft .beaufschlagtem Stützöl angeordnet sind.

16. Brenner nach einem der Ansprüche 1 bis 13 mit Öl als Hauptbrennstoff, dadurch gekennzeichnet, daß innerhalb des Lufteinlasses (50) für den ersten Verbrennungsluftstrom die Mündungen eines zentralen Rohres (35, 45) mit einer Austrittsdüse (41) für den Hauptbrennstoff und eines dieses konzentrisch umgebenden, mit drallerzeugenden Mitteln (37) versehenen Rohres (36) zur Zuführung von flüssigem Drallbrennstoff angeordnet sind, wobei in Strömungsrichtung hinter der Austrittsdüse (41) eine Brennstoffdüse (39) angeordnet ist, durch die der Hauptbrennstoff und der Drallbrennstoff gemeinsam hindurchströmen.

17. Brenner nach Anspruch 16, dadurch gekennzeichnet, daß die Austrittsdüse (41) und die Brennstoffdüse (39) relativ zueinander verschiebbar gelagert sind.

18. Brenner nach Anspruch 16, dadurch gekennzeichnet, daß im zentralen Rohr (45) eine in Achsrichtung verstellbare Düsennadel (55) angeordnet ist.

19. Brenner nach Anspruch 18, dadurch gekennzeichnet, daß die Düsennadel als ein in Achsrichtung verstellbares Rohr (43) ausgebildet ist, durch das Zerstäubungsluft in die Brennstoffdüse (39) einführbar ist.

20. Brenner nach einem der Ansprüche 16-19, dadurch gekennzeichnet, daß das Rohr (36) zur Zuführung von flüssigem Drallbrennstoff von einem Heizmantel (42) umgeben ist.

## Claims

1. Burner for pulverized, gaseous and/or liquid fuels, comprising an ignition chamber (20) preceding a combustion space which serves for the main combustion, said ignition chamber being provided with a wall (8; 9) diverging rotationally symmetrically in diameter in a downstream direction and with an outlet pipe (17, 11; 17', 61, 62) adjoining thereto, a tubular fuel feed (1; 26; 35; 45) opening centrally into the ignition chamber, an air inlet (50) annularly surrounding the mouth of said feed for feeding a first combustion airstream extending coaxially with the fuel jet, said air inlet being provided with a twisting device (5) which produces inside the ignition chamber an internal recirculation flow (B) by which the fuel is thoroughly mixed with the hot combustion gases and heated up to ignition temperature, and a further air-feed opening directly into the combustion chamber and surrounding said outlet pipe for feeding the remaining combustion air, characterized in that in the transition zone between the wall (8; 9) of the ignition chamber and its outlet pipe (17, 11; 17'; 61, 62) a second air inlet (60) for a second portion (C) of the combustion air is provided along the outer circumference of the wall (8; 9) of the ignition chamber such that by the second airstream the axial length of the recirculation flow (B) within the ignition chamber is limited, the fuel jet (A) is de- twisted within the outlet pipe and the fuel jet leaves the outlet pipe with substantially axial flow direction, and that the air inlets are designed such that the sum of said first and said second airstream is not more than 50% of the combustion air totally required for stoichiometric combustion.

2. Burner according to claim 1, characterized in that the second air inlet (60, 29, 58) is so arranged inside an airpipe (16) for feeding combustion air, that the second portion of the combustion air enters the ignition chamber (20) and the remaining portion (D) flows past the ignition chamber into the combustion space.

3. Burner according to claim 1, characterized in that the second air inlet (60, 29, 58) for the second portion (C) of the combustion air is connected with a separate feedpipe (10).

4. Burner according to claims 2 or 3, characterized in that the second air inlet (60) is formed as an annular gap between the wall (8; 9) of the ignition chamber and the outlet pipe.

5. Burner according to claims 2 or 3, characterized in that the second air inlet consists of a number of bores (29) or openings (58), which are disposed in the region of the transition from the chamber wall into the outlet pipe.

6. Burner according to one of the preceding claims, characterized in that a twist generator (e.g. 18) for generating a twist oriented in the opposite direction to the recirculation flow (B) is associated with the second air inlet (60, 29, 58).

7. Burner according to one of the preceding claims, characterized in that the aperture cross section of the second air inlet (60, 29, 58) is arranged adjustably.

8. Burner according to one of the preceding claims, characterized in that the wall (8) of the ignition chamber adjoins in conically or domed diverging form the air inlet (50) for the first combustion airstream, said air inlet being connected with a separate air-feedpipe (3, 27, 14) containing in its outlet zone a twist generator (21, 13).

9. Burner according to claim 8, characterized in that the wall of the ignition chamber (20) is subdivided into an inner wall part (8) and an outer wall part (9), that the inner wall part adjoins the air inlet (50) for the first combustion airstream and that, between the two wall parts, an additional twisting air inlet (51) is disposed, wherein a partial stream of the total combustion air provided can be introduced into the chamber through each of the two inlets.

10. Burner according to claim 9, characterized in that each of the two air inlets (50, 51) is connected with a separate air-feedpipe (27, 28), each possessing, in its outlet zone, a twist device (4, 5).

11. Burner according to claim 9, characterized in that both the air inlets (50, 51) are connected with a common air-feedpipe (3) which possesses two twist devices (4, 5, 6, 7).

12. Burner according to one of claims 8 to 11, characterized in that the air intended for twisting can be introduced into at least one of the air-feed- pipes (3, 27, 28, 14) with a prepressure raised above that of the second portion of the combustion air.

13. Burner according to one of claims 8 to 11, characterized in that one or both of the air inlets (50, 51) is formed as an annular gap.

14. Burner according to one of the preceding claims with pulverized fuel as principal fuel, characterized in that inside the first air inlet (50) for the first combustion airstream the outlets of a central pipe (1) and of a pipe (2) surrounding this concentrically, are disposed, one of the pipe outlets serving for supplying the principal fuel and the other serving for supplying a twisted or non-twisted support gas.

15. Burner according to one of claims 1 to 13 with pulverized fuel as principal fuel, characterized in that, inside the first air inlet (50) for the first combustion airstream, the outlet of a central pipe (1) for supplying the principal fuel and the common outlet (32) of a pair of pipes (30, 33) concentrically surrounding the central pipe for supplying supporting oil charged in twisting or non-twisting manner with atomizing air, are disposed.

16. Burner according to claims 1 to 13, with oil as principal fuel, characterized in that inside the first air inlet (50) for the first combustion airstream the outlets of a central pipe (35, 45) having an outlet nozzle (41) for the principal fuel and of a pipe (36) surrounding this concentrically and equipped with twist generating means (37), for supplying liquid twisting fuel, are disposed, a fuel nozzle (39) being disposed in the direction of flow after the outlet nozzle (41), through which the principal fuel and the twisting fuel flow jointly.

17. Burner according to claim 16, characterized in that the outlet nozzle (41) and the fuel nozzle (39) are mounted displaceably relative to each other.

18. Burner according to claim 16, characterized in that, in the central pipe (45), a nozzle needle (55) adjustable in the axial direction is disposed.

19. Burner according to claim 18, characterized in that the nozzle needle is formed as a pipe (43) adjustable in the axial direction, through which atomizing air can be introduced into the fuel nozzle (39).

20. Burner according to one of claims 16 to 19, characterized in that the pipe (36) for supplying liquid twisting fuel is surrounded by a heating jacket (42).

## Revendications

1. Brûleur pour combustibles pulvérisés, gazeux et/ou liquides, comprenant une chambre d'inflammation (20) disposée en amont d'une chambre de combustion servant à la combustion principale et possédant une paroi (8; 9) à symétrie de révolution, dont le diamètre augmente dans le sens du courant et à laquelle est raccordé un tube de sortie (17, 11; 17', 61, 62) à symétrie de révolution, une amenée de combustible tubulaire (1; 26; 35; 45) débouchant dans le centre de la chambre d'inflammation, une admission d'air (50) servant à introduire un premier courant d'air de combustion se déplaçant coaxialement au jet de combustible (A) et entourant de façon annulaire la bouche de cette amenée, l'admission d'air étant pourvue d'un dispositif générateur de giration (5), qui produit à l'intérieur de la chambre d'inflammation un courant de recirculation (B), au moyen duquel le combustible peut être mélangé à des gaz de combustion chauds et porté à une température d'inflammation, ainsi qu'une autre admission d'air servant à introduire le restant de l'air de combustion qui débouche directement dans la chambre de combustion et entoure le tube de sortie, caractérisé en ce que, dans la zone de transition entre la paroi (8; 9) de la chambre d'inflammation et son tube de sortie (17, 11; 17'; 61, 62), est prévue une seconde admission d'air (60) permettant d'introduire une seconde partie de l'air de combustion pour un second courant d'air (C) le long de la circonférence extérieure de la paroi (8; 9) de la chambre d'inflammation, de manière que ce second courant d'air (C) limite la longueur axiale du courant de recirculation (B) à l'intérieur de la chambre d'inflammation, que le jet de combustible (A) perde son mouvement de giration à l'intérieur du tube de sortie et que le jet de combustible quittant le tube de sortie soit essentiellement axial, et en ce que les admissions d'air sont réalisées de façon que la somme du premier et du second courant d'air n'excède pas 50% de l'air de combustion nécessaire à la combustion stoechio- métrique.

2. Brûleur suivant la revendication 1, caractérisé en ce que la seconde admission d'air (60, 29, 58) est disposée à l'intérieur d'un tube d'air (16) servant à introduire de l'air de combustion, de façon que la seconde partie de l'air de combustion entre dans la chambre d'inflammation (20) et que la partie restante (D) entre dans la chambre de combustion en passant devant la chambre d'inflammation.

3. Brûleur suivant la revendication 1, caractérisé en ce que la seconde admission d'air (60, 29, 58) pour la seconde partie (C) de l'air de combustion est reliée à un tube d'amenée séparé (10).

4. Brûleur suivant la revendication 2 ou 3, caractérisé en ce que la seconde admission d'air (60) est réalisée sous forme d'un intervalle annulaire entre la paroi (8, 9) de la chambre d'inflammation et le tube de sortie (17, 17').

5. Brûleur suivant la revendication 2 ou 3, caractérisé en ce que la seconde admission d'air est constituée d'un certain nombre de trous (29) ou ouvertures (58), qui sont disposés dans la zone de transition de la paroi de la chambre au tube de sortie.

6. Brûleur suivant l'une des revendications précédentes, caractérisé en ce qu'à la seconde admission d'air (60, 29, 58) est associé un générateur de giration (p. ex. 18) servant à produire un mouvement de giration dans le sens opposé au courant de recirculation (B).

7. Brûleur suivant l'une des revendications précédentes, caractérisé en ce que la section transversale d'ouverture de la seconde admission d'air (60, 29, 58) est réalisée de façon réglable.

8. Brûleur suivant l'une des revendications précédentes, caractérisé en ce que la paroi (8) de la chambre d'inflammation (20) est raccordée à l'admission d'air (50) du premier courant d'air de combustion en s'élargissant de façon conique ou bombée et que ladite admission est reliée à un tube d'amenée d'air (3, 27, 14) séparé, comprenant, au voisinage de sa bouche, un générateur de giration (21, 13).

9. Brûleur suivant la revendication 8, caractérisé en ce que la paroi de la chambre d'inflammation (20) est constituée d'une paroi intérieure (8) et d'une paroi extérieure (9), en ce que la paroi intérieure est raccordée à l'admission d'air (50) pour le premier courant d'air de combustion et en ce qu'entre les deux parois est disposée une admission complémentaire d'air giratoire (51), les deux admissions permettant d'introduire chacune dans la chambre un courant partiel de l'air de combustion total prévu.

10. Brûleur suivant la revendication 9, caractérisé en ce que chacune des deux admissions d'air (50,51) est reliée à un tube d'amenée d'air séparé (27, 28), présentant au voisinage de sa bouche un dispositif générateur de giration (4, 5, 6, 7, 13).

11. Brûleur suivant la revendication 9, caractérisé en ce que les deux admissions d'air (50, 51) sont reliées à un tube d'amenée d'air (3) commun, qui présente deux dispositifs générateurs de giration (4, 5, 6, 7) respectivement associés aux deux admissions.

12. Brûleur suivant l'une des revendications 8 à 11, caractérisé en ce que l'air destiné à la giration peut être introduit dans au moins un des tubes d'amenée d'air (3, 27, 28, 14) avec une pression d'admission plus grande que celle de la seconde partie de l'air de combustion.

13. Brûleur suivant l'une des revendications 8 à 11, caractérisé en ce qu'une des deux ou les deux admissions d'air (50, 51) sont réalisées sous forme d'un intervalle annulaire.

14. Brûleur suivant l'une des revendications précédentes, utilisant comme combustible principal de la poussière combustible, caractérisé en ce qu'à l'intérieur de la première admission d'air (50) pour le premier courant d'air de combustion, sont disposées les bouches d'un tube central (1) et d'un tube (2) entourant celui-ci de façon concentrique, une des bouches des deux tubes servant à amener le combustible principal et l'autre à amener un gaz d'appoint à mouvement giratoire ou non.

15. Brûleur suivant l'une des revendications 1 à 13, utilisant comme combustible principal de la poussière combustible, caractérisé en ce qu'à l'intérieur de la première admission d'air (50) pour le premier courant d'air de combustion, sont disposées la bouche d'un tube central commun (1) servant à amener le combustible principal et la bouche commune d'une paire de tubes (30, 33) entourant le tube central de façon concentrique, servant à l'amenée d'huile de stabilisation à mouvement de giration ou non et admise avec de l'air de pulvérisation.

16. Brûleur suivant l'une des revendications 1 à 13 utilisant comme combustible principal de l'huile, caractérisé en ce qu'à l'intérieur de l'admission d'air (50) pour le premier courant d'air de combustion, sont disposées les bouches d'un tube central (35, 45) avec une buse de sortie (41) pour le combustible principal, et d'un tube (36) entourant celui-ci de façon concentrique et muni de moyens générateurs de giration (37), servant à amener du combustible liquide à mouvement giratoire, une buse de combustible (39) étant prévue en aval, derrière la buse de sortie (41), et à travers laquelle passent ensemble le combustible principal et le combustible à mouvement giratoire.

17. Brûleur suivant la revendication 16, caractérisé en ce que la buse de sortie (41) et la buse de combustible (39) sont déplaçables relativement l'une par rapport à l'autre.

18. Brûleur suivant la revendication 16, caractérisé en ce qu'un pointeau (55) réglable dans la direction de l'axe, est disposé dans le tube central (45).

19. Brûleur suivant la revendication 18, caractérisé en ce que le pointeau est réalisé sous forme d'un tube (43), réglable dans la direction de l'axe et à travers lequel de l'air de pulvérisation peut être introduit dans la buse de combustible (39).

20. Brûleur suivant la revendication 16 à 19, caractérisé en ce que le tube (36) servant à amener du combustible liquide giratoire est entouré d'une chemise de réchauffage (42).
